# EUROPÄISCHE PATENTANMELDUNG

(11) **EP 3 888 853 A1**
(43) Veröffentlichungstag der Anmeldung: **06.10.2021**
(21) Anmeldenummer: 21166990.8
(22) Anmeldetag: 06.04.2021
(51) Int. Cl.: B25H 3/02, B65D 5/00

(54) **ARBEITSKISTE ZUR AUFNAHME UND BEREITHALTEN VON ARBEITSHILFSMITTELN**

(30) Priorität: 03.04.2020 CH 3962020
(71) Anmelder: Teppich-Huus Breiti AG, 8200 Schaffhausen (CH)
(72) Erfinder: Benois, Rene, 8212 Neuhausen am Rheinfall (CH)
(74) Vertreter: Riederer Hasler & Partner Patentanwälte AG

(57) **Zusammenfassung**

Dargestellt und beschrieben ist eine Arbeitskiste zur Aufnahme und Bereithalten von Arbeitshilfsmitteln wie Werkzeuge und bei der Arbeit benötigten Werkstoffen. Die Arbeitskiste weist einen Boden, vier mit dem Boden verbundene Seitenwände, die zusammen einen Aufnahmeraum definieren, der durch eine Aufnahmeöffnung zugänglich ist, und einen Griff zum Tragen der Arbeitskiste auf. In der Aufnahmeöffnung oder in einem Abstand zum Rand der Aufnahmeöffnung ist eine Einlegeplatte angeordnet, die Aussparungen für die Aufnahme der Arbeitshilfsmittel aufweist. Am Boden der Arbeitskiste sind im Wesentlichen fluchtend zu den Aussparungen Erhebungen oder Aussparungen in einem Zwischenboden vorgesehen.

## Beschreibung

### TECHNISCHES GEBIET DER ERFINDUNG

Die Erfindung betrifft eine Arbeitskiste zur Aufnahme und Bereithalten von Arbeitshilfsmitteln gemäss Oberbegriff des Anspruchs 1 und einen Bausatz zur Herstellung einer Arbeitskiste gemäss Anspruch 14.

### HINTERGRUND DER ERFINDUNG

Der Handwerker braucht beim Ausüben seiner täglichen Arbeit unterschiedliche Arbeitshilfsmittel. Das Tragen aller von ihm verwendeten Arbeitshilfsmitteln in einer Kiste sorgt dafür, dass der Handwerker jederzeit Zugriff auf seine Mittel hat. In Anbetracht der grossen Anzahl an Arbeitshilfsmitteln ist es üblich, dass der Handwerker seine Arbeitshilfsmittel nach den damit zu erledigenden Tätigkeiten in separate Arbeitskisten sortiert.

In WO2005/011925 ist eine Arbeitskiste offenbart, welche mit Hilfe eines in der Kiste angeordneten Behälters die Arbeitshilfsmittel aufnimmt. Der Behälter weist Aussparungen in Form der Arbeitshilfsmittel auf und besteht vorzugsweise aus Schaumstoff. Die Arbeitshilfsmittel kommen in einer horizontalen dem Boden der Arbeitskiste parallelen Richtung zu liegen. Die offenbarten Arbeitshilfsmittel umfassen im Wesentlichen eine Fugenpistole als Werkzeug und deren Kartuschen.

In CA2078826 ist eine Kiste für die Aufnahme von Arbeitshilfsmitteln gezeigt. Die Kiste weist mehrere Aufnahmeräume auf, welche durch eine Wand voneinander getrennt sind. Die Aufnahmeräume sind derart ausgebildet, dass die Arbeitshilfsmittel senkrecht zum Boden der Kiste zu stehen kommen. Auf der dem Boden gegenüberliegenden Seite der Kiste ist ein Deckel vorgesehen, welcher durch Durchführen einer Schwenkbewegung die Kiste schliesst.

### AUFGABE

Es ist deshalb eine Aufgabe der vorliegenden Erfindung, eine alternative Vorrichtung zur Aufnahme von Arbeitsgeräten und Arbeitsmitteln bereit zu stellen. Insbesondere ist es ein Ziel, eine Arbeitskiste vorzuschlagen, bei der die Werkzeuge und Arbeitshilfsmittel übersichtlich, platzsparend und jederzeit griffbereit angeordnet werden können.

### BESCHREIBUNG

Gelöst wird diese Aufgabe durch eine Arbeitskiste mit den Merkmalen des Patentanspruchs 1. Vorteilhafte Ausgestaltungen der Arbeitskiste werden in den abhängigen Ansprüchen umschrieben.

Die Erfindung bezieht sich auf eine Arbeitskiste zur Aufnahme und Bereithalten von Arbeitshilfsmitteln wie Werkzeuge und bei der Arbeit benötigten Werkstoffen mit einem Boden, vier mit dem Boden verbundenen Seitenwänden und einem Griff zum Tragen der Arbeitskiste. Die vier mit dem Boden verbundenen Seitenwände definieren zusammen einen Aufnahmeraum, der durch eine Aufnahmeöffnung zugänglich ist. Erfindungsgemäss ist in der Aufnahmeöffnung oder in einem Abstand zum Rand der Aufnahmeöffnung eine Einlegeplatte angeordnet. Die Einlegeplatte weist Aussparungen für die Aufnahme der Arbeitshilfsmittel auf, wobei im Wesentlichen fluchtend zu den Aussparungen am Boden der Arbeitskiste Erhebungen oder in einem zum Boden parallelen Zwischenboden Aussparungen vorgesehen sind. Die Einlegeplatte sorgt mit den darin angeordneten Aussparungen für eine übersichtliche Platzierung der Arbeitshilfsmittel in der Arbeitskiste. Die Erhebungen am Boden oder die Aussparungen im Zwischenboden sorgen für eine laterale Fixierung der Arbeitshilfsmittel. Damit wird eine Ordnung der Arbeitshilfsmittel in der Arbeitskiste gewährleistet. Dies wiederum ermöglicht es dem Handwerker, während seiner Beschäftigung schnellstmöglich auf das von ihm gebrauchte Arbeitshilfsmittel zuzugreifen.

Die im Folgenden angeführten vorteilhaften Ausführungsvarianten führen allein oder in Kombination miteinander zu weiteren Verbesserungen der Arbeitskiste.

Die Aussparungen in der Einlegeplatte und Erhebungen und Aussparungen im Zwischenboden sind vorzugsweise teilweise ausgebildet, um die Arbeitshilfsmittel in wesentlich senkrechter Anordnung aufzunehmen. Dies bedingt die Anordnung der Erhebungen oder der Aussparungen im Zwischenboden unterhalb der Aussparungen in der Einlegeplatte. Die im wesentlichen senkrechte Anordnung der Arbeitshilfsmittel führt zu einer effizienten Verwendung des gesamten Aufnahmeraums der Arbeitskiste.

Bevorzugt entspricht die Form der Aussparungen im Wesentlichen der Aussenkontur der Arbeitshilfsmittel. Die angepasste Form der Aussparungen auf die Aussenkontur der Arbeitshilfsmittel sorgt für einen sicheren Halt der Arbeitshilfsmittel in der Arbeitskiste. Unter anderem wird dadurch das ständige Schwenken der Arbeitshilfsmittel beim Transportieren der Arbeitskiste verhindert.

Vorzugsweise sind zumindest ein Teil der Erhebungen ausgebildet, um die Arbeitshilfsmittel vom Boden zu beabstanden, damit diese die Einlegeplatte um ein bestimmtes Mass überragen. Die Arbeit eines Handwerkers mit der Arbeitskiste wird vereinfacht, wenn er einen direkten Zugang zu den Arbeitshilfsmitteln in der Arbeitskiste hat. Dafür müssen die Arbeitshilfsmittel über die Einlegeplatte ragen. Dies kann durch eine höhere Positionierung der Arbeitshilfsmitteln erreicht werden, wofür entsprechende Erhebungen am Boden der Arbeitskiste angebracht sein können.

In einer bevorzugten Ausführungsform sind zumindest ein Teil der Erhebungen ausgebildet, um die Arbeitshilfsmittel gegen seitliches Verrutschen zu fixieren. Das Transportieren der Arbeitskiste kann ungewünscht dazu führen, dass die darin aufgenommenen Arbeitshilfsmittel in Bewegung versetzt werden. Dies lässt sich verhindern, indem die Bewegungsfreiheit der Arbeitshilfsmittel eingegrenzt wird.

In einer weiteren bevorzugten Ausführungsform ist der Griff, vorzugsweise mittels Formschluss, an mindestens zwei verschiedenen Seitenwänden angeordnet. Durch die Anordnung an zwei Seitenwänden, welche die Aussenflächen der Arbeitskiste bilden, wird eine gewisse Länge des Griffs vorausgesetzt. Zusätzlich kommt eine Durchquerung der Arbeitskiste durch den Griff zustande, womit für eine ausgeglichene Belastung beim Tragen der Arbeitskiste gesorgt wird.

In einer anderen bevorzugten Ausführungsform ist der Griff am Boden angeordnet. Damit ist der Griff an jenem Ort angeordnet, an welchem die Belastungen am grössten sind. Beim Transportieren der Arbeitskiste muss der Boden sowohl die Gewichtskraft der in der Arbeitskiste angeordneten Arbeitshilfsmittel als auch die über den Griff übertragene Tragkraft aufnehmen. Dadurch werden die anderen Bereiche der Arbeitskiste keinen weiteren Belastungen ausgesetzt, was deren Umsetzung in einer einfachen Form erlaubt.

Wie bereits oben erwähnt, ist die Arbeitskiste zur Aufnahme von Arbeitshilfsmitteln und von Werkzeugen vorgesehen. In einer Seitenwand ist vorzugsweise eine Öffnung zum Einschieben mindestens eines Werkzeuges vorgesehen. Die Aufnahme eines Werkzeuges durch eine Öffnung in einer Seitenwand stellt die einfachste Möglichkeit dar, das Werkzeug in die Arbeitskiste zu versorgen und zu gegebenem Zeitpunkt es wieder zur Hand zu nehmen.

In der Einlegeplatte ist vorteilhafterweise eine Aussparung zur Aufnahme eines Werkzeuges vorgesehen. Das Platzieren des Werkzeuges in einer Aussparung der Einlegeplatte sorgt für einen festen Halt des Werkzeuges. Da die Arbeitskiste vorgesehen ist, oft von einem Ort zu einem anderen Ort transportiert zu werden, bewegt sich das Werkzeug innerhalb der Arbeitskiste aufgrund des festen Halts weniger. Dies wiederum sorgt für einen angenehmen Tragekonform der Arbeitskiste und einer kleineren Beanspruchung des darin platzierten Werkzeuges.

In einer weiteren bevorzugten Ausführungsform sind Aussparungen mindestens einer ersten und einer zweiten Art zur Aufnahme von Arbeitshilfsmitteln einer ersten und zweiten Art vorgesehen. In einer anderen bevorzugten Ausführungsform sind Aussparungen mindestens einer ersten, zweiten und dritten Art zur Aufnahme von Arbeitshilfsmitteln einer ersten, zweiten und dritten Art vorgesehen. In noch einer weiteren bevorzugten Ausführungsform sind Aussparungen mindestens einer ersten, zweiten, dritten und vierten Art zur Aufnahme von Arbeitshilfsmitteln einer ersten, zweiten, dritten und vierten Art in der Einlegeplatte vorgesehen. Der Handwerker braucht beim Ausführen seiner routinemässigen Arbeit in der Regel mehrere Arbeitshilfsmittel zur gleichen Zeit am gleichen Ort. Ihm wird die Arbeit erleichtert, wenn in einer Arbeitskiste mehrere von ihm benötigte Arbeitshilfsmittel vorhanden sind, auf welche er sofort zugreifen kann.

Zumindest ein Teil der Aussparungen in der Einlegeplatte sind vorzugsweise kreisförmig ausgebildet. Die Form der Aussparungen wird mehrheitlich von der Form der aufzunehmenden Arbeitshilfsmitteln bestimmt. Die Herstellung einer Einlegeplatte mit vorzugsweise kreisförmigen Aussparungen stellt das einfachste Herstellungsverfahren für die Einlegeplatte dar.

Vorteilhafterweise ist die Einlegeplatte parallel zur Ebene der Aufnahmeöffnung angeordnet. In einer solchen Ausführungsform schliesst die Einlegeplatte die Öffnung des Aufnahmeraumes und bildet eine Deckelfläche für die Arbeitskiste. Die zum Boden parallele Anordnung der Einlegeplatte ermöglicht das Aufeinanderstapeln von mehreren Arbeitskisten.

Die Aussparung für die Aufnahme des Werkzeuges ist vorzugsweise an einer gewinkelten Fläche der Einlegeplatte angeordnet. Die Aufnahme des Werkzeuges und damit die Orientierung des Werkzeuges in der Arbeitskiste in einer anderen Richtung als diejenige der Arbeitshilfsmittel ermöglicht den Aufnahmeraum der Arbeitskiste optimal zu nutzen.

In einer bevorzugten Ausführungsform sind die Kanten der Seitenwände am Boden stufenförmig ausgebildet, um bei Aufnahme der Seitenwände einer darunterliegenden Arbeitskiste seitliche Stabilität zu gewährleisten. Falls die Arbeitskiste noch nicht gebraucht wurde, bietet es sich an, diese aufeinander zu stapeln, damit sie so wenig Platz wie möglich einnehmen. Dabei entsteht die Gefahr, dass die zuoberst liegende Arbeitskiste aufgrund einer seitlichen Bewegung fallen kann. Um diese Gefahr auszuschliessen muss die Bewegungsfreiheit der Arbeitskiste eingeschränkt werden, so dass die zuoberst liegende Arbeitskiste sich nicht seitlich bewegen kann. Dies kann unter anderem damit erzielt werden, dass die Seitenwände der darunterliegenden Arbeitskiste in die stufenförmig ausgebildete Kante des Bodens der zuoberst liegenden Arbeitskiste eingeführt wird.

Vorteilhafterweise ist das in der Arbeitskiste aufnehmbare Werkzeug eine Fugenpistole. Die Fugenpistole ist unter anderem ein Werkzeug des Bodenlegers. Die weiteren Arbeitshilfsmittel könnten in diesem Fall die in die Pistole einzusetzenden Kartuschen und deren Spitzen sein. Eine solche Arbeitskiste ist insbesondere für die Verwendung durch einen Boden- oder Fliesenleger vorgesehen. Vorstellbar ist, dass die erfindungsgemässe Arbeitskiste auch von anderen Berufsgruppen bei deren auswärtigen Arbeitseinsätzen verwendet wird. Um eine nichtabschliessende Liste von möglichen Berufsgruppen zu geben, seien hier Zimmerleute, Dachdecker und Maler genannt. Die Arbeitskiste kann in einem solchen Fall auch mit anderen Arbeitshilfsmitteln ausgestattet werden. Anstatt der Fugenpistole könnte zum Beispiel ein Hammer, eine Zange, Schraubendreher oder dergleichen in die Einlegeplatte eingesetzt sein. Das heisst, dass die Einlegeplatte und der Boden der Arbeitskiste unterschiedlich ausgestaltet sein können, um die Aufnahme von unterschiedlichen Arbeitshilfsmitteln zu ermöglichen. Damit ist es grundsätzlich möglich, berufsgruppenspezifische Arbeitskisten vorzusehen.

Die erfindungsgemässe Arbeitskiste kann aufgrund der Einlegeplatte und der darin vorgesehenen Aussparungen zum Transportieren von unterschiedlichen Arbeitshilfsmitteln verwendet werden. Die Gestalt der Aussparungen in der Einlegeplatte kann den zu verwendenden Arbeitshilfsmitteln entsprechend angepasst werden. Die Arbeitshilfsmittel können auch ein oder mehrere Werkzeuge enthalten, welche durch die Arbeitskiste aufgenommen würden.

Vorteilhafterweise ist die Arbeitskiste aus Karton, insbesondere aus Wellkarton, hergestellt. Mit Karton kann ein nachhaltig hergestelltes Material verwendet werden. Aufgrund seiner Robustheit ist Karton sehr langlebig. Hinzu kommt, dass Karton ein ressourcenschonendes Produkt ist. Damit weist die Arbeitskiste aus Karton eine sehr hohe Ökobilanz auf. Bevorzugterweise ist die Arbeitskiste wasserabweisend.

Karton weist eine geringe Dichte auf, wodurch das Gewicht der Arbeitskiste tief gehalten wird. Damit kann auch bei einer voll beladenen Arbeitskiste diese weiterhin mit nur einer Hand getragen werden. Karton sorgt aufgrund seiner Festigkeit und Beständigkeit für eine formstabile Konstruktion. Dieser Effekt ist bei Verwendung von Wellkarton noch weiter verstärkt.

Vorzugsweise weist die Arbeitskiste im Grundriss eine Rechteckform auf und eine Trennwand ist in Querrichtung der Arbeitskiste angebracht, welche eine Aussparung zur Aufnahme eines Werkzeugs aufweist. Die in Querrichtung der Arbeitskiste angeordnete Trennwand sorgt für eine zusätzliche Stabilität der Arbeitskiste. Die Aussparung ermöglicht die Aufnahme eines Werkzeugs, welches dadurch sehr einfach in die Arbeitskiste gelegt und wieder aus dieser entnommen werden kann. Vorstellbar ist, dass die Arbeitskiste mehr als eine Trennwand in Querrichtung aufweist.

Die Einlegeplatte bildet bevorzugt einen Deckel für den Aufnahmeraum der Arbeitskiste. Die Einlegeplatte ist vorgesehen, die Öffnung des Aufnahmeraums zumindest teilweise abzudecken. Die Einlegeplatte kann derart geformt sein, dass die Einlegeplatte über die Seitenwände der Arbeitskiste ragt. Die Einlegeplatte kann auch einen Rand aufweisen, wodurch die Einlegeplatte die Seitenwand der Arbeitskiste teilweise umgreift und einen Deckel für den Aufnahmeraum der Arbeitskiste bildet. Der Deckel kann aufgrund seines Rands sich begrenzt seitlich bewegen und bleibt bei grösseren seitlichen Bewegungen stabil auf der Arbeitskiste liegen.

Die Arbeitskiste weist vorzugsweise eine Länge von 200 mm bis 700 mm, insbesondere von 350 mm bis 550 mm. Diese Länge bietet eine gute Balance zwischen der Anzahl der durch die Kiste aufnehmbaren Arbeitshilfsmitteln und der Handlichkeit beim Transportieren der Arbeitskiste. Diese Grösse ermöglicht es dem Handwerker, die Arbeitskiste mühelos mit nur einer Hand zu transportieren. Zugleich nimmt die Arbeitskiste während einer Feldarbeit aufgrund ihrer kompakten Grösse einen kleinen Platz ein und bildet für den Handwerker beim Ausführen seiner Tätigkeit kein Hindernis. Die Höhe der Arbeitskiste ist bevorzugt zwischen 80 mm und 250 mm, insbesondere zwischen 120 mm und 220 mm. Aufgrund dieser Höhe können Kartuschen in die Arbeitskiste senkrecht platziert werden, so dass ein oberer Teil der Kartuschen aus der Kiste hinausragt. Die die Kartusche umrandende Kante der Arbeitskiste dient als Stütze für die Kartusche, so dass die Kartusche einen festen Halt in der Arbeitskiste aufweist.

Ein weiterer Aspekt der Erfindung betrifft einen Bausatz zur Herstellung einer Arbeitskiste zur Aufnahme und Bereithalten von Arbeitshilfsmitteln wie Werkzeuge und bei der Arbeit benötigten Werkstoffen. Der Bausatz umfasst ein erstes, ein zweites und vorzugsweise drittes Bauteil. Das erste Bauteil ist geeignet, einen Boden und vier Seitenwände der Arbeitskiste zu bilden. Das zweite Bauteil ist geeignet, einen Zwischenboden mit vorzugsweise runden Aussparungen zu bilden, wobei der Zwischenboden im aufgebauten Zustand der Arbeitskiste im Wesentlichen parallel zum Boden der Arbeitskiste angeordnet ist. Das dritte Bauteil bildet einen Deckel der Arbeitskiste, wobei im dritten Bauteil Aussparungen vorgesehen sind, welche im fertigen Zustand der Arbeitskiste im Wesentlichen fluchtend zu den Aussparungen im Zwischenboden angeordnet sind. Der Bausatz ist dadurch gekennzeichnet, dass erste, zweite und dritte Bauteile mittels Formschluss zu einer formstabilen Arbeitskiste zusammenstellbar sind, wobei die einzelnen Bauteile vorzugsweise aus Karton, insbesondere Wellkarton, gebildet sind. Die Arbeitskiste kann aus einem erfindungsgemässen Bausatz ohne Verwendung eines Werkzeuges oder einer Maschine hergestellt werden. Die Arbeitskiste kann lediglich durch Auffalten des Bausatzes gebildet werden.

Vorzugsweise ist ein viertes Bauteil vorgesehen, das eine Trennwand in Querrichtung der Arbeitskiste innerhalb des ersten Bauteils bildet und vorzugsweise eine Aussparung in etwa der Mitte aufweist. Das vierte Bauteil in Form einer in Querrichtung angeordneten Trennwand sorgt für eine grössere Stabilität der Arbeitskiste. Die Aussparung in etwa der Mitte der Trennwand ermöglicht eine einfache Aufnahme und Entnahme eines Arbeitshilfsmittels.

In einer bevorzugten Ausführung sind alle Bauteile des Bausatzes aus einer auffaltbaren Kartonplatte gebildet. Dies ermöglicht die Herstellung der Arbeitskiste aus dem Bausatz ohne Verwendung eines Werkzeugs. Somit kann der Bausatz auch erst am Verwendungsort ohne Gebrauch von zusätzlichen Hilfsmitteln hergestellt werden.

Im ersten Bauteil sind vorteilhafterweise Aussparungen vorgesehen, durch welche im aufgebauten Zustand des Bausatzes ein Griff formschlüssig angebracht ist. Der Komfort beim Tragen der Arbeitskiste kann durch Anbringen eines Griffes erhöht werden. Der Griff geht bevorzugt eine formschlüssige Verbindung mit der Arbeitskiste ein, wofür Aussparungen an der Arbeitskiste vorgesehen sind. Die formschlüssige Verbindung ermöglicht die Übertragung der Gewichtskraft der Arbeitskiste auf den Griff ohne weitere Elemente an der Arbeitskiste anbringen zu müssen. Die einzige vorzunehmende Modifikation ist das Anbringen von Aussparungen bevorzugt an zwei gegenüberliegenden Seitenwänden.

Genannte optionale Merkmale können in beliebiger Kombination verwirklicht werden, soweit sie sich nicht gegenseitig ausschliessen. Insbesondere dort wo bevorzugte Bereiche angegeben sind, ergeben sich weitere bevorzugte Bereiche aus Kombinationen der in den Bereichen genannten Minima und Maxima.

### KURZBESCHREIBUNG DER FIGUREN

Nachfolgend wird die Erfindung unter Bezugnahme auf die Figuren in schematischer Darstellung näher beschrieben. Genannte bevorzugte Merkmale können in beliebiger Kombination verwirklicht werden - soweit sie sich nicht gegenseitig ausschliessen. Es zeigen in nicht massstabsgetreuer, schematischer Darstellung:
- Figur 1:: eine dreidimensionale Ansicht einer erfindungsmässigen Arbeitskiste;
- Figur 2:: eine geneigte Frontansicht einer Schnittebene II-II der Arbeitskiste aus Figur 1;
- Figur 3:: eine dreidimensionale Darstellung der durch die Ebene III-III geschnittenen Arbeitskiste aus Figur 1;
- Figur 4:: eine Seitenansicht der Schnittebene III-III der Arbeitskiste aus Figur 1;
- Figur 5:: eine dreidimensionale Ansicht einer erfindungsmässigen Arbeitskiste mit darin aufgenommenen Arbeitshilfsmitteln und einem Werkzeug;
- Figur 6:: eine dreidimensionale Ansicht einer zweiten Ausführungsform einer erfindungsgemässen Arbeitskiste;
- Figur 7:: eine Ansicht von oben in die Arbeitskiste gemäss der zweiten Ausführungsform;
- Figur 8:: eine Aufsicht auf einen Deckel einer zweiten Ausführungsform der Arbeitskiste;
- Figur 9:: eine Stanzform für die Bildung des ersten Bauteils einer erfindungsgemässen Arbeitskiste.

### DETAILIERTE BESCHREIBUNG DER FIGUREN

Im Folgenden stehen gleiche Bezugsziffern für gleiche oder funktionsgleiche Elemente (in unterschiedlichen Figuren). Ein zusätzlicher Apostroph kann zur Unterscheidung gleichartiger bzw. funktionsgleicher oder funktionsähnlicher Elemente in einer weiteren Ausführung dienen.

In Figur 1 ist eine erfindungsmässige Arbeitskiste 11 gezeigt. Die Kiste weist einen Boden 13 und vier Seitenwände 12 auf. Der Boden 13 besitzt eine rechteckige Form mit abgeschrägten Ecken, so dass im Ganzen der Boden 13 acht Ecken aufweist. Oberhalb der Eckseiten im Boden 13, welche durch das Abschneiden der Ecke entstehen, sind Eckwände 14 angebracht. Diese sind jeweils zwischen zwei Seitenwänden platziert. Die Wände sind sowohl am Boden 13 als auch an den benachbarten Wänden angebracht, wobei die Wände senkrecht zum Boden 13 angeordnet sind und zusammen einen Aufnahmeraum 20 bilden. Die dem Boden 13 gegenüberliegenden Kanten 16 der Wände 12, 14 sind frei und erzeugen damit eine dem Boden 13 gegenüberangeordnete Aufnahmeöffnung 15 für den Aufnahmeraum 20 der Arbeitskiste 11.

Die Aufnahmeöffnung 15 ist teilweise durch eine Einlegeplatte 17 abgedeckt. Diese ist parallel zum Boden 13 der Arbeitskiste 11 leicht unterhalb der oberen Kante 16 der Seitenwände 12 angeordnet. An den Seitenwänden 12 sind Haltebalken 18 vorgesehen, welche leicht unterhalb der oberen freien Kante 16 parallel zu dieser Kante angebracht sind. Auf diesen Haltebalken 18 kommt die Einlegeplatte 17 zu liegen.

Die Einlegeplatte 17 weist eine gabelförmige Struktur auf. Sie verfügt über zwei Öffnungen 22 an zwei Ecken, wobei sich diese zwei Ecken an einer Breitseite befinden. An der gegenüberliegenden Breitseite weist die Einlegeplatte 17 eine Öffnung 19 in ihrer Mitte auf. Diese reicht von der Breitseite in Längsrichtung bis über die Mitte der Arbeitskiste 11, so dass die zwei Zinken 28 der gabelförmigen Einlegeplatte 17 wie zwei Arme durch die längliche Öffnung 19 voneinander getrennt sind. Die Breite der länglichen Öffnung 19 beträgt etwa ein Drittel der Breite der Arbeitskiste 11. Auf beiden Seiten der länglichen Öffnung 19 erstrecken sich die Arme 28 der gabelförmigen Einlegeplatte 17 entlang der Seitenwände 12. Die Breite einer dieser Arme 28 ist in etwa gleich wie diejenige der länglichen Öffnung 19. In der Mitte der Einlegeplatte 17 befindet sich ein Aufnahmeloch 21 für ein Werkzeug, welches als einziger Teil der Einlegeplatte 17 nicht parallel zum Boden 13 der Arbeitskiste gerichtet ist. Von der Kante aus, an welcher die längliche Öffnung 19 in der Mitte der Arbeitskiste 11 anfängt, ragt dieser Teil der Einlegeplatte 17 in den Aufnahmeraum 20 der Arbeitskiste 11 hinein. Dieser Teil weist eine runde Aussparung 21 für die Aufnahme eines Werkzeuges auf. Der Winkel zwischen dem geneigten Teil der Einlegeplatte und der Ebene, welche durch die längliche Öffnung 19 aufgespannt wird, beträgt weniger als 90°.

An der oberen Kante 16 der Seitenwand 12, an welcher die längliche Öffnung 19 der Einlegeplatte 17 beginnt, ist eine weitere Öffnung 26 in Form eines langgezogenen Halbkreises angebracht. Diese Öffnung 26 dient der Stütze des Werkzeuges, welches in Längsrichtung der Arbeitskiste 11 platziert und durch die dafür vorgesehene Aussparung 21 in der Einlegeplatte 17 geführt und aufgenommen ist.

Die Einlegeplatte 17 weist auf jeder Seite vier mittelgrosse runde Aussparungen 23 auf, welche nebeneinander in Längsrichtung der Arbeitskiste 11 angeordnet sind. Um diese mittelgrossen Aussparungen 23 sind weitere kleine runde Aussparungen 25 angebracht. Die Anzahl der kleinen Aussparungen 25 beträgt 7 pro Seite. Die kleinen Aussparungen 25 befinden sich auf je zwei Linien in Längsrichtung der Arbeitskiste 11. Des Weiteren verfügt die Einlegeplatte 17 noch über fünf längliche Aussparungen 27, welche etwa in der Mitte der Einlegeplatte 17 angeordnet sind. Die länglichen Aussparungen 27 sind in Längsrichtung der Arbeitskiste 11 gerichtet und liegen nebeneinander in Richtung der Breite der Arbeitskiste 11.

An der Arbeitskiste 11 ist ein Traggriff 29 angeordnet. Der Traggriff 29 ist der einzige Bauteil, der die obere Kante 16 der Seitenwände 12 in der Höhe überragt. Der Traggriff 29 umfasst eine zylindrische Stange 30, welche vom Boden 13 der Arbeitskiste 11 vertikal nach oben gerichtet ist und oberhalb des Aufnahmeraumes der Arbeitskiste 11 verläuft, um an der diagonal gegenüberliegenden Ecke vertikal nach unten zum Boden 13 der Arbeitskiste 11 zu gelangen. Dabei verläuft der Traggriff 29 oberhalb des Aufnahmeraumes 20 zum grössten Teil in Längsrichtung der Arbeitskiste 11. Der Durchmesser des Traggriffs 29 ist derart gewählt, dass er mit einer Hand umgegriffen werden kann. Beim vertikalen Verlauf des Traggriffs 29 ist der Traggriff 29 mithilfe entsprechender Durchbohrungen durch die Einlegeplatte 17 geführt.

Am Boden 13 der Arbeitskiste 11 sind Erhebungen 31 gleich der Anzahl an mittelgrossen Aussparungen 23 in der Einlegeplatte 17 vorgesehen. Die Erhebungen 31 sind derart am Boden 13 der Arbeitskiste 11 angebracht, dass unter jeder mittelgrossen Aussparung 23 in der Einlegeplatte 17 eine Erhebung 31 zu liegen kommt. Die Erhebungen 31 weisen einen zylindrischen Aufbau auf mit einem etwa gleich grossen Durchmesser wie die darüber angebrachten mittelgrossen Aussparungen 23.

Die Figur 2 zeigt eine Schnittansicht der Arbeitskiste 11 aus Figur 1 mit einer Schnittebene senkrecht zur Längsrichtung und durch die Mitte der Arbeitskiste 11. Die Ansicht ist jedoch keine Frontansicht, sondern der Blickwinkel ist gegenüber der Horizontalebene leicht gewinkelt, so dass alle drei Dimensionen der gezeigten Gegenstände ersichtlich sind. Die zylindrischen Erhebungen 31 weisen eine Höhe in etwa gleich ihres Radius auf.

Unterhalb der zwei kleineren Öffnungen der Aufnahmeöffnung 22 sind ebenfalls Erhebungen 33,35 angebracht. Diese sind in ihrer Dimension grösser als diejenigen unterhalb der mittelgrossen Aussparungen 23. Eine dieser zwei grossen Erhebungen 35 weist eine zylindrische Form auf, während die andere einen quaderförmigen Aufbau besitzt. Die quaderförmige Erhebung 33 ist derart angeordnet, dass ihre Längsrichtung senkrecht zur Längsrichtung der Arbeitskiste 11 gerichtet ist. Beide Erhebungen 33,35 weisen voneinander und von den Seitenwänden 12 der Arbeitskiste 11 einen Abstand auf, wobei beide Erhebungen 33,35 zusammen einen grossen Teil der Breite der Arbeitskiste 11 auszufüllen vermögen.

An der unteren Kante 36 der Arbeitskiste 11, wo der Boden 13 auf die Seitenwände 12 trifft, weisen die Seitenwände 12 eine stufenförmige Einengung 37 auf. Die Einengung 37 ist derart dimensioniert, dass die Seitenwand 12 einer zweiten Arbeitskiste 11 in die Einengung 37 der darüberliegenden Arbeitskiste 11 aufgenommen werden kann. Zum Stapeln mehrerer Arbeitskisten 11 übereinander können die Traggriffe 29 lediglich entfernt werden. Der Boden 13 der jeweils darüberliegenden Arbeitskiste kommt auf der Einlegeplatte 17 der jeweils darunterliegenden Arbeitskiste 11 zu liegen. Für den seitlichen Halt sorgt die Einführung der Seitenwände 12 der darunterliegenden Arbeitskiste 11 in die stufenförmige Einengung 37 der darüberliegenden Arbeitskiste 11.

Die untere Kante 36 der Arbeitskiste 11 weist kleinere Öffnungen 39 auf. Davon befinden sich eine bis zwei Öffnungen pro Seite, wobei die Öffnung 39 sich auf die stufenförmige Einengung 37 an der Kante 36 einschränkt und die Seitenwände 12 nicht betroffen sind.

Die Figur 3 zeigt einen mittigen vertikalen Schnitt in Längsrichtung der Arbeitskiste 11. Auf dem Boden 13 der Arbeitskiste 11 sind drei kleine Erhebungen 23 und eine grosse zylindrische Erhebung 35 angebracht. Die kleinen Erhebungen 31 kommen senkrecht unter den in der Einlegeplatte 17 angeordneten Aussparungen 23 zu liegen.

In Figur 4 ist eine Draufsicht auf eine Schnittansicht der Arbeitskiste 11 gezeigt, die die Arbeitskiste in ihrer Längsrichtung vertikal schneidet. Auf dem Boden 13 sind die vier kleinen Erhebungen 31 ersichtlich, welche entlang der Längsrichtung der Arbeitskiste 11 im gleichen Abstand zueinander angeordnet sind. Die grosse zylindrische Erhebung 35 weist einen Durchmesser von etwa einem Fünftel der Länge der Arbeitskiste 11 und eine Höhe von etwa einem Drittel der Höhe der Arbeitskiste 11 auf. Sie ist an einer Ecke angeordnet, wo die Einlegeplatte 17 eine grössere Öffnung 22 aufweist. Die zum Boden parallel angeordnete Einlegeplatte 17 weist eine gewinkelte Fläche 38 auf. In dieser Fläche 38 ist das Aufnahmeloch 21 für ein Werkzeug vorgesehen. Die Fläche 38 kommt nicht senkrecht zur Einlegeplatte 17 zu stehen, so dass der Winkel zur Einlegeplatte 17 grösser als 90° ist. Die gewinkelte Fläche 38 mit dem Aufnahmeloch 21 kommt versetzt zur Mitte der Arbeitskiste in Richtung der grossen zylindrischen Erhebung 35 zu liegen, so dass die Distanz zu einer Breite der Arbeitskiste 11 grösser ist als zur anderen Breite. In den Bereich, welcher durch die grössere Distanz zwischen dem Aufnahmeloch 21 und der Breite der Arbeitskiste 11 gebildet ist, kann ein Werkzeug angeordnet werden. Die Einlegeplatte 17 wird auf die an den Seitenwänden 12 angebrachten Haltebalken 18 gelegt. Durch die eigene Gewichtskraft der Einlegeplatte 17 wird sie in dieser Position gehalten. Dies erlaubt die Einlegeplatte 17 ohne grossen Aufwand von der Arbeitskiste 11 zu entfernen und danach wieder anzubringen. Die Einlegeplatte 17 kann für eine feste Verbindung zwischen der Einlegeplatte 17 und der restlichen Arbeitskiste 11 an den Haltebalken 18 befestigt werden. In dieser Ansicht ist die Gestalt der an den Kanten 36 des Bodens 13 angebrachten stufenförmigen Einengung 37 deutlich gezeigt. Die Einengung in horizontaler Richtung ist in etwa doppelt so gross wie die Wandstärke der Seitenwände 12. Dadurch wird ermöglicht, dass die Seitenwand 12 einer Arbeitskiste 11 in die stufenförmige Einengung 37 einer darüberliegenden Arbeitskiste 11 eingreifen kann.

Figur 5 zeigt eine mit verschiedenen Arbeitshilfsmitteln beladene Arbeitskiste 11 in dreidimensionaler Ansicht. Die Arbeitskiste 11 in Figur 5 weist die gleiche Form auf wie diejenige aus den Figuren 1 - 4. Doch im Gegensatz zur Arbeitskiste aus den Figuren 1 - 4 weist die Arbeitskiste aus Figur 5 keinen Traggriff auf und eine längliche Aussparung 47 in einer Seitenwand. Die Einlegeplatte 17 in Figur 5 ist bis auf die Platzierung der länglichen Aussparungen 27 identisch mit derjenigen in den Figuren 1 - 4. Die Arbeitskiste 11 in Figur 5 zeigt eine mögliche Anordnung von Arbeitshilfsmitteln in der Arbeitskiste 11. Die Arbeitshilfsmittel umfassen sowohl unterschiedliche Werkzeuge 39 als auch unterschiedliche Werkstoffe. Als Werkzeug 39 ist eine Fugenpistole abgebildet. Deren Spitze wird in das Aufnahmeloch 21 der gewinkelten Fläche 38 eingeführt. Der Griff der Fugenpistole kommt in der halbkreisförmigen Aussparung 26 der oberen Kante 16 der Seitenwand 12 zu liegen. Die halbkreisförmige Aussparung 16 bietet der Fugenpistole einen seitlichen Halt, so dass diese nicht auf die Seite kippen kann. Die Einlegeplatte 17 verfügt über längliche Aussparungen 27, welche in der Nähe der die Breite der Arbeitskiste bildenden Seitenwände 12 zu liegen kommen. Die länglichen Aussparungen 27', welche in der Nähe der Ecken der Arbeitskiste angebracht sind, sind in Breitenrichtung der Arbeitskiste angeordnet, wogegen die restlichen länglichen Aussparungen 27 in Längsrichtung der Arbeitskiste angeordnet sind. In zwei mittelgrossen Aussparungen 23 der Einlegeplatte sind zwei Kartuschen 41 für die Fugenpistole angeordnet. Die Kartuschen 41 kommen auf den unter den mittelgrossen Aussparungen angeordneten Erhebungen 31 zu liegen. Die Aussparung 23 umfasst eine Kreisfläche, deren Durchmesser etwas grösser ist als diejenige der Kartuschen 41. Damit bieten die Aussparungen 23 den Kartuschen 41 einen seitlichen Halt, so dass diese nicht kippen und sehr begrenzt wanken können. In drei kleinen Aussparungen 25 der Einlegeplatte 17 sind Aufsätze 43 für die Kartusche 41 platziert. Die Aufsätze 43 der Kartusche weisen einen kegelförmigen Aufbau auf. Diese sind derart in der Einlegeplatte 17 angeordnet, dass die Spitzen der kegelförmigen Aufsätze 43 zum Boden 13 der Arbeitskiste gerichtet sind. Durch die kreisförmige Gestalt der kleinen Aussparungen 25 und der kegelförmigen Gestalt der Aufsätze 43 kommt es auf einer bestimmten Höhe der Aufsätze 43 gezwungenermassen zu einem den Umfang der Aufsätze 43 umfassenden Kontakt zwischen den beiden Bauteilen. In einer der beiden grösseren Öffnungen 21 in der Einlegeplatte 17 ist ein weiteres Arbeitshilfsmittel angeordnet. Dabei handelt es sich um eine Sprühdose 45. Diese verfügt über einen zylindrischen Unterteil mit einem kreisförmigen Boden. Dadurch eignet sie sich für das Platzieren auf der grossen zylindrischen Erhebung 35 auf dem Boden 13 der Arbeitskiste.

In der Seitenwand, an welcher sich die halbkreisförmige Aussparung für die Aufnahme eines Werkzeugs befindet, ist eine weitere längliche Aussparung 47 angebracht. Die längliche Aussparung 47 in der Seitenwand verläuft parallel zum Boden 13 der Arbeitskiste in horizontaler Richtung. Sie ist seitlich neben der halbkreisförmigen Aussparung 26 angeordnet, so dass sie zwischen der halbkreisförmigen Aussparung 26 und der vertikalen Kante der Seitenwand 12 zu liegen kommt.

In den Figuren 6, 7 und 8 ist eine weitere Ausführungsform einer erfindungsgemässen Arbeitskiste 11 gezeigt. In Figur 6 ist die Arbeitskiste 11 zusammen mit einem Deckel 17 gezeigt. Der Deckel 17 bildet in dieser Ausführung die Einlegeplatte und weist ein ähnliches Muster an Aussparungen wie diejenige aus Figur 1 auf. Im Vergleich zur Einlegeplatte 17 aus Figur 1 kommt die Einlegeplatte 17 aus Figur 6 auf der Arbeitskiste 11 zu liegen und weist einen Rand 46 auf. Der Rand 46 umgreift die obere Kante der Seitenwände 12 der Arbeitskiste.

Der Aufnahmeraum 20 dieser Arbeitskiste ist in drei Abteilungen geteilt, siehe Figur 7. Die Trennung kommt durch zwei in Querrichtung der Arbeitskiste angeordnete Trennwände 48, 48' zustande. Im Vergleich zur vorherigen Ausführung weist die in Figuren 6 und 7 gezeigte Ausführung eine dem Boden 13 der Arbeitskiste parallele Platte auf, welche somit einen Zwischenboden 57 bildet. Der Zwischenboden 57 ist in einem kurzen Abstand über dem Boden 13 angeordnet. In der in Figur 7 gezeigten Ausführung weist der Zwischenboden 57 in allen drei Abteilungen die gleiche Höhe auf. Vorstellbar ist aber, dass der Zwischenboden 57 in die Anzahl der Abteilungen aufgeteilt ist und in jeder Abteilung einen unterschiedlichen Abstand zum Boden 13 aufweist.

Eine erste Trennwand 48 weist eine runde Aussparung 21 in ihrer Mitte auf. Diese Aussparung 21 dient zur Aufnahme eines Werkzeugs. Die zweite Trennwand 48' weist an ihrem oberen Rand eine halbkreisförmige Aussparung auf, welche grösser ist als diejenige 26 am Seitenrand der Arbeitskiste. Auf den zwei halbkreisförmigen Aussparungen der Trennwand 48 und der Seitenwand 12 kann das Werkzeug, zum Beispiel eine Fugenpistole, aufliegen.

Der Zwischenboden 57 weist runde Aussparungen 59 gleicher und unterschiedlicher Grösse auf. In einer ersten Abteilung sind derart grosse Aussparungen angebracht, dass der Durchmesser einer Aussparung etwa die Breite dieser Abteilung ausfüllt. In der ersten Abteilung sind zwei Aussparungen angeordnet, während in den anderen zwei Abteilungen je vier Aussparungen gleicher Grösse angeordnet sind. Die vier Aussparungen sind derart platziert, dass je eine Aussparung etwa in einer Ecke der Abteilung angeordnet ist. Die Aussparungen in der zweiten und dritten Abteilungen zusammen bilden zwei Reihen von je vier Aussparungen, welche in Längsrichtung der Arbeitskiste nacheinander angeordnet sind. Die Mittelpunkte der in einer Reihe liegenden Aussparungen bilden eine Gerade, welche parallel zur Längsseite der Arbeitskiste verläuft.

An den zwei gegenüberliegenden Querwänden der Arbeitskiste sind je zwei horizontale Aussparungen 60 vorgesehen. In diesen Aussparungen 60 ist je ein Band 29 angeordnet, welches eine Schlaufe an ihrem Ende aufweist, wobei das Ende mit der Schlaufe innerhalb der Arbeitskiste 11 zu liegen kommt. Durch die an der gleichen Seitwand 12 angeordneten Schlaufen ist ein Stab 61 geführt. Damit kommt eine formschlüssige Verbidung zustande, mit welcher die Bänder 29 an der Arbeitskiste 11 befestigt sind. Die Bänder bilden einen Griff 29 für die Arbeitskiste, indem sie unter anderem als Tragbänder wirken.

In der zweiten Ausführungsform ist die Einlegeplatte 17 durch einen Deckel gebildet, siehe Figuren 6 und 8. Der Deckel 17 umfasst die Einlegeplatte zum Verschliessen der Öffnung 15 des Aufnahmeraums der Arbeitskiste, indem die Grundfläche des Deckels durch die Einlegeplatte 17 gebildet ist. Die Grundfläche des Deckels ragt über den Rand der Seitenwände 12 der Arbeitskiste hinaus. An den vier Seiten der Grundfläche des Deckels ist ein Rand 46 vorgesehen, welcher von der Grundfläche in einem rechten Winkel absteht. Der Deckel kann mit seinem Rand 46 die Aufnahmeöffnung 15 der Arbeitskiste vollständig umschliessen. Die Grundfläche des Deckels kommt auf den Seitenwänden der Arbeitskiste zu liegen. Aufgrund des Randes weist der Deckel eine seitlich begrenzte Bewegungsfreiheit auf. Der Deckel kann von der Arbeitskiste lediglich mit einer vertikalen Bewegung entfernt werden. Die Grundfläche des Deckels 17 weist unterschiedliche Aussparungen 23,25,27 auf, wobei das Muster der Aussparungen demjenigen der ersten Ausführungsform ähnelt. So sind auch in der zweiten Ausführung im Deckel kleine 25 und mittelgrosse Aussparung 23 zur Aufnahme von Arbeitshilfsmittel vorgesehen. Die längliche Öffnung 19 dient zusammen mit der halbkreisförmigen Öffnung am Rand zur Aufnahme eines Werkzeugs. Daneben sind ebenfalls längliche Aussparungen 27 angeordnet. Im Gegensatz zu den Öffnungen an den Ecken der Einlegeplatte sind in dieser Ausführungsform kreisrunde Aussparungen vorgesehen.

In Figur 9 ist ein Muster einer Stanzform 50 gezeigt, welches zur Herstellung des Bodens 13 und der Seitenwände 12 der Arbeitskiste 11 dient. Der Boden 13 der Arbeitskiste wird durch das Rechteck in der Mitte gebildet. An den vier Seiten des Bodens 13 befinden sich die Seitenwände 12, wobei die Verbindung durch einen Falz 49 gebildet ist. Die Seitenwände 12 sind alle doppelwandig, welche durch eine weitere Faltung auf mittlerer Höhe der jeweiligen Seitenwand um 180° zustande kommt. An den äussersten Kanten der Seitenwände 12 sind Laschen 51 angeordnet. Diese Laschen 51 kommen im zusammengefalteten Zustand der Arbeitskiste in den dafür vorgesehenen Aussparungen 53 im Boden der Arbeitskiste zu liegen. An den Seitenwänden 12 an der Längsseite des Bodens sind an den zwei gegenüberliegenden freien Kanten bis zu deren Mitte Verstärkungen 55 angebracht. Die Verstärkungen 55 sind ebenfalls über einen Falz mit der jeweiligen Seitenwand 12 verbunden. Die Verstärkungen 55 sind im zusammengefalteten Zustand derart angeordnet, dass sie von den in Querrichtung verlaufenden Seitenwänden 12 aufgenommen sind und innerhalb dieser zu liegen kommen. An diesen in Querrichtung verlaufenden Seitenwänden 12 und an den Verstärkungen 55 sind je zwei längliche Aussparungen 60 vorgesehen, welche nach dem Auffalten aufeinander liegen. Die durch diese Aussparungen 60 gebildete Öffnungen dienen zur Aufnahme eines Griffs 29 der Arbeitskiste.

Während vorstehend spezifische Ausführungsformen beschrieben wurden, ist es offensichtlich, dass unterschiedliche Kombinationen der aufgezeigten Ausführungsmöglichkeiten angewendet werden können, insoweit sich die Ausführungsmöglichkeiten nicht gegenseitig ausschliessen.

Während die Erfindung vorstehend unter Bezugnahme auf spezifische Ausführungsformen beschrieben wurde, ist es offensichtlich, dass Änderungen, Modifikationen, Variationen und Kombinationen ohne vom Erfindungsgedanken abzuweichen gemacht werden können.

### BEZUGSZEICHENLISTE:

- 11: Arbeitskiste
- 12: Seitenwand
- 13: Boden der Arbeitskiste
- 14: Eckwand
- 15: Aufnahmeöffnung
- 16: Obere Kante
- 17: Einlegeplatte
- 18: Haltebalken
- 19: Längliche Öffnung
- 20: Aufnahmeraum
- 21: Aufnahmeloch
- 22: Öffnungen an Ecke der Einlegeplatte
- 23: Mittelgrosse Aussparungen in der Einlegeplatte
- 25: Kleine Aussparungen in der Einlegeplatte
- 26: Halbkreisförmige Öffnung
- 27, 27': Längliche Aussparungen
- 28: Arm der Einlegeplatte
- 29: Traggriff / Tragband
- 30: Zylindrische Stange
- 31: Erhebung
- 33: Quaderförmige Erhebung
- 35: Grosse zylindrische Erhebung
- 36: Untere Kante
- 37: Stufenförmige Einengung
- 38: Gewinkelte Fläche der Einlegeplatte
- 39: Werkzeug
- 41: Kartusche
- 43: Aufsatz für Kartusche
- 45: Sprühflasche
- 46: Rand des Deckels
- 47: Längliche Aussparung in der Seitenwand
- 48: Trennwand
- 49: Falz
- 50: Stanzform
- 51: Laschen
- 53: Aussparungen für Laschen
- 55: Verstärkungen
- 57: Zwischenboden
- 59: Aussparungen im Zwischenboden
- 61: Stab

## Patentansprüche

1. Arbeitskiste (11) zur Aufnahme und Bereithalten von Arbeitshilfsmitteln wie Werkzeuge und bei der Arbeit benötigten Werkstoffen mit
- einem Boden (13),
- vier mit dem Boden verbundenen Seitenwänden (12), die zusammen einen Aufnahmeraum (20) definieren, der durch eine Aufnahmeöffnung (15) zugänglich ist, und
- einem Griff (29) zum Tragen der Arbeitskiste (11),
**dadurch gekennzeichnet,**
**dass** in der Aufnahmeöffnung (15) oder in einem Abstand zum Rand der Aufnahmeöffnung eine Einlegeplatte (17) angeordnet ist, die Aussparungen (21, 23, 25, 27) für die Aufnahme der Arbeitshilfsmittel aufweist, wobei im Wesentlichen fluchtend zu den Aussparungen (23) am Boden (13) der Arbeitskiste Erhebungen (31) oder in einem zum Boden parallelen Zwischenboden (57) Aussparungen (59) vorgesehen sind.

2. Arbeitskiste (11) nach Anspruch 1, **dadurch gekennzeichnet, dass** die Aussparungen (23,??) und Erhebungen (31) teilweise ausgebildet sind, um die Arbeitshilfsmittel in wesentlich senkrechter Anordnung aufzunehmen.

3. Arbeitskiste (11) nach Anspruch 1 oder 2, **dadurch gekennzeichnet, dass** die Form der Aussparungen (23,??) im Wesentlichen der Aussenkontur der Arbeitshilfsmittel entspricht.

4. Arbeitskiste (11) nach einem der Ansprüche 1 bis 3, **dadurch gekennzeichnet, dass** zumindest ein Teil der Erhebungen (31) ausgebildet sind, um die Arbeitshilfsmittel vom Boden (13) zu beabstanden, damit diese die Einlegeplatte (17) um ein bestimmtes Mass überragen.

5. Arbeitskiste (11) nach einem der Ansprüche 1 bis 4, **dadurch gekennzeichnet, dass** der Griff (29), vorzugsweise mittels Formschluss, an mindestens zwei vorzugsweise einander gegenüberliegenden Seitenwänden (12) angeordnet ist.

6. Arbeitskiste (11) nach einem der Ansprüche 1 bis 5, **dadurch gekennzeichnet, dass** in der Einlegeplatte (17) eine Aussparung (21) zur Aufnahme eines Werkzeuges vorgesehen ist.

7. Arbeitskiste (11) nach einem der Ansprüche 1 bis 6, **dadurch gekennzeichnet, dass** Aussparungen (23, 25) mindestens einer ersten und einer zweiten Art zur Aufnahme von Arbeitshilfsmitteln einer ersten und zweiten Art in der Einlegeplatte (17) vorgesehen sind.

8. Arbeitskiste (11) nach einem der Ansprüche 1 bis 7, **dadurch gekennzeichnet, dass** zumindest ein Teil der Aussparungen (21, 23, 25) in der Einlegeplatte (17) vorzugsweise kreisförmig ausgebildet sind.

9. Arbeitskiste (11) nach einem der Ansprüche 1 bis 8, **dadurch gekennzeichnet, dass** die Einlegeplatte (17) parallel zur Ebene der Aufnahmeöffnung (15) angeordnet ist.

10. Arbeitskiste (11) nach einem der Ansprüche 1 bis 9, **dadurch gekennzeichnet, dass** das in der Arbeitskiste (11) aufnehmbare Werkzeug eine Fugenpistole ist.

11. Arbeitskiste (11) nach einem der Ansprüche 1 bis 10, **dadurch gekennzeichnet, dass** die Arbeitskiste (11) aus Karton, insbesondere Wellkarton, hergestellt ist.

12. Arbeitskiste (11) nach einem der Ansprüche 1 bis 11, **dadurch gekennzeichnet, dass** die Arbeitskiste im Grundriss eine Rechteckform aufweist und eine Trennwand (48) in Querrichtung der Arbeitskiste (11) angebracht ist, welche eine Aussparung (21) zur Aufnahme eines Werkzeugs aufweist.

13. Arbeitskiste (11) nach einem der Ansprüche 1 bis 12, **dadurch gekennzeichnet, dass** die Einlegeplatte (17) einen Deckel für den Aufnahmeraum (20) der Arbeitskiste (11) bildet.

14. Bausatz zur Herstellung einer Arbeitskiste (11) zur Aufnahme und Bereithalten von Arbeitshilfsmitteln wie Werkzeuge und bei der Arbeit benötigten Werkstoffen, umfassend
ein erstes Bauteil, das geeignet ist, einen Boden (13) und vier Seitenwände (12) der Arbeitskiste bilden,
ein zweites Bauteil, das geeignet ist, einen Zwischenboden (57) mit vorzugsweise runden Aussparungen (59) zu bilden, wobei der Zwischenboden (57) im aufgebauten Zustand der Arbeitskiste im Wesentlichen parallel zum Boden (13) der Arbeitskiste angeordnet ist,
und vorzugsweise ein drittes Bauteil, das einen Deckel (17) der Arbeitskiste (11) bildet, wobei im dritten Bauteil Aussparungen (23, 25) vorgesehen sind, welche im fertigen Zustand der Arbeitskiste im Wesentlichen fluchtend zu den Aussparungen (59) im Zwischenboden angeordnet sind,
**dadurch gekennzeichnet,**
**dass** erste, zweite und dritte Bauteile mittels Formschluss zu einer formstabilen Arbeitskiste (11) zusammenstellbar sind, wobei die einzelnen Bauteile vorzugsweise aus Karton, insbesondere Wellkarton, gebildet sind.

15. Bausatz nach Anspruch 14, **dadurch gekennzeichnet, dass** ein viertes Bauteil vorgesehen ist, das eine Trennwand (48) in Querrichtung der Arbeitskiste innerhalb des ersten Bauteils bildet und vorzugsweise eine Aussparung (21) in etwa der Mitte aufweist.

16. Bausatz nach Anspruch 14 oder 15, **dadurch gekennzeichnet, dass** alle Bauteile des Bausatzes aus einer auffaltbaren Kartonplatte gebildet sind.

17. Bausatz nach einem der Ansprüche 14 bis 16, **dadurch gekennzeichnet, dass** im ersten Bauteil Aussparungen vorgesehen sind, durch welche im aufgebauten Zustand des Bausatzes ein Griff (29) formschlüssig angebracht ist.
